# EUROPÄISCHE PATENTSCHRIFT

(11) **EP 3 315 751 B1**
(45) Veröffentlichungstag und Bekanntmachung des Hinweises auf die Patenterteilung: **28.08.2019**
(21) Anmeldenummer: 17196963.7
(22) Anmeldetag: 18.10.2017
(51) Int. Cl.: F02F 1/42, F01N 13/10

(54) **ZYLINDERKOPF MIT ANGESCHLOSSENEM AUSPUFFKRÜMMER EINER BRENNKRAFTMASCHINE**
CYLINDER HEAD WITH ATTACHED EXHAUST MANIFOLD OF A COMBUSTION ENGINE
TÊTE DE CYLINDRE POURVUE DU COLLECTEUR D'ÉCHAPPEMENT RACCORDÉ D'UN MOTEUR À COMBUSTION INTERNE

(30) Priorität: 25.10.2016 DE 102016012719
(43) Veröffentlichungstag der Anmeldung: 02.05.2018
(73) Patentinhaber: MAN Truck & Bus SE, 80995 München (DE)
(72) Erfinder: Hollweck, Johannes, 92237 Sulzbach-Rosenberg (DE); Boehme, Ulrich, 90455 Nürnberg (DE); Böttcher, Tobias Arroyo, 90402 Nürnberg (DE)
(74) Vertreter: Liebl, Thomas

(56) Entgegenhaltungen:
- DE-A1- 2 848 110
- DE-A1- 3 804 796
- JP-A- S5 213 016
- US-A- 4 096 690
- US-A- 4 103 487
- US-A- 5 414 993
- US-A1- 2013 220 265

## Beschreibung

Die Erfindung betrifft einen Zylinderkopf mit angeschlossenem Auspuffkrümmer einer Brennkraftmaschine nach dem Oberbegriff des Anspruchs 1.

In einer allgemein bekannten Anordnung weist der Zylinderkopf nach einem Auslassventil einen Abgaskanal auf, der an einer äußeren Zylinderkopf-Anschlussfläche endet. An dieser Zylinderkopf-Anschlussfläche ist mittels einer Verschraubung ein Auspuffkrümmer mit einer zugeordneten Auspuffkrümmer-Anschlussfläche angeschlossen, dergestalt, dass der Abgaskanal des Zylinderkopfs im Auspuffkrümmer weitergeführt wird.

Für einen abgasdichten Anschluss des Auspuffkrümmers am Zylinderkopf ist zwischen der Zylinderkopf-Anschlussfläche und der Auspuffkrümmer-Anschlussfläche eine Auspuffkrümmerabdichtung angebracht. Ein derartiger abgasdichter Anschluss des Zylinderkopfs am Abgaskrümmer ist beispielsweise aus der US 5,414,993 A bekannt. Im Bereich des Abgaskanals liegen im Zylinderkopf von einem Kühlmittel durchströmte Kühlmittelkanäle. Je nach Anzahl der Zylinder der Brennkraftmaschine und deren Anordnung weist ein Zylinderkopf mehrere Abgaskanäle auf, an die jeweils Auspuffkrümmer eines Abgassammlers angeschlossen sind.

Bei einer Brennkraftmaschine wird das heiße Abgas über den Abgaskanal in den Auspuffkrümmer, gegebenenfalls in einen Turbolader und dann weiter über Schalldämpfer ins Freie geleitet. Bei einer üblicherweise flüssigkeitsgekühlten Brennkraftmaschine wird viel Wärmeenergie in das den Zylinderkopf durchströmende Kühlmedium abgegeben. Dadurch können Bauteile in Abgaskanalnähe thermisch unzulässig belastet und gegebenenfalls geschädigt werden. Zudem wird dadurch dem Abgas Energie entzogen, die durch Energieumsetzung beispielsweise in einem nachgeschalteten Abgasturbolader genutzt werden könnte.

Es sind bereits Maßnahmen im Stand der Technik bekannt, mit denen eine solche thermische Belastung reduziert werden soll. Bei einer ersten bekannten Maßnahme wird an der Innenwand des Auslasskanals eine thermisch isolierende Beschichtung angebracht (FA. NEMAK GmbH). Bei einer anderen Maßnahme, die ebenfalls die thermische Belastung reduzieren soll, ist der Abgaskanal im Zylinderkopf komplett in Keramik ausgeführt. Ersichtlich handelt es sich hier nachteilig um aufwendige, kostenintensive Lösungen. Zudem sind auch hier unabhängig von der angestrebten Reduzierung der thermischen Belastung für den abgasdichten Anschluss eines Auspuffkrümmers separate Auspuffkrümmerabdichtungen vorzusehen.

Die US 4,096,690 A zeigt einen gattungsbildenden Zylinderkopf mit einem Abgaskanal, in dem ein Einsatz eingesetzt ist. Der Einsatz hat einen endseitigen Flanschabschnitt und radial abstehende Rippen. Mit dem Einsatz aus Metall wird unter anderem verhindert, dass Wärme des Abgases entweicht. Darüber hinaus weist der Einsatz mehrere Öffnungen auf, durch die dem Abgasstrom Luft zugeführt werden kann.

Auch aus der US2013/220265 A1 ist ein Einsatz im Abgaskanal eines Zylinderkopfs bekannt, und die DE 28 48 110 A1 zeigt einen Einsatz mit einem Ringflansch (17a).

Aufgabe der Erfindung ist es, mit einer einfachen, kostengünstigen Lösung die thermische Belastung im Bereich eines Abgaskanals des Zylinderkopfs zu reduzieren und zudem eine einfache kostengünstige Auspuffkrümmerabdichtung zur Verfügung zu stellen.

Diese Aufgabe wird erfindungsgemäß mit den Merkmalen der unabhängigen Ansprüche gelöst. Vorteilhafte Ausgestaltungen sind Gegenstand der Unteransprüche.

Gemäß Anspruch 1 ist ein Zylinderkopf mit einem angeschlossenen Auspuffkrümmer einer Brennkraftmaschine vorgesehen, wobei der Zylinderkopf wenigstens einen Abgaskanal aufweist, der an einer äußeren Zylinderkopf-Anschlussfläche endet, an der mit einer zugeordneten Auspuffkrümmer-Anschlussfläche der den Abgaskanal weiterführende Auspuffkrümmer angeschlossen ist, vorzugsweise mittels wenigstens einer Schraubverbindung angeschlossen ist. Erfindungsgemäß ist in den Abgaskanal des Zylinderkopfs ein Flanschbuchsen-Einsatz aus einem Buchsenteil und einem endseitigen Flanschteil eingesetzt. Das Buchsenteil weist wenigstens eine radial abstehende, umlaufende Sicke als Abstandshalter und Dichtelement auf, mit der das Buchsenteil an der Abgaskanal-Innenwand anliegt. Das Flanschteil ragt ringscheibenförmig radial am äußeren Ende der Flanschbuchse ab und ist zwischen der Zylinderkopf-Anschlussfläche und der Auspuffkrümmer-Anschlussfläche dicht eingespannt, und zwar bevorzugt als Dichtflansch eingespannt, höchst bevorzugt als Dichtflansch und zur axialen Buchsenfixierung eingespannt, dergestalt, dass zwischen der Abgaskanal-Innenwand und der Buchsenteil-Außenwand sowie zwischen dem Flanschteil und einer axial nächstliegenden Sicke und/oder zwischen zwei axial nebeneinanderliegenden Sicken ein von einer Abgasströmung abgekoppelter, thermisch isolierender, umlaufender Isolierspalt mit einer Spaltbreite entsprechend der Sickenhöhe gebildet ist.

Vorteilhaft hat der einfach ausgebildete und kostengünstig herstellbare Flanschbuchsen-Einsatz zwei Funktionen, nämlich die thermische Isolierung des Abgaskanals sowie die Abdichtung des Auspuffkrümmers. Diese beiden Funktionen sind hier in einem einzigen Bauteil integriert mit Vorteilen bei der Herstellung, Beschaffung, Logistik und Montage.

Mit einer sich über die gesamte Abgaskanallänge des Zylinderkopfs erstreckenden Buchsenteillänge, gegebenenfalls auch bereits mit einer Teillänge, wird eine thermische Isolierung des Abgaskanals im Zylinderkopf erreicht, womit dessen Wärmebelastung deutlich reduziert werden kann. Damit wird erreicht, dass einerseits weniger Wärmeenergie über das Kühlmedium abgeführt werden muss, so dass dadurch vorteilhaft die Dimension einer Kühlanlage reduziert werden kann. Andererseits verbleibt durch die thermische Isolierung mehr Wärmeenergie im Abgas, die für eine erhöhte Energieumsetzung insbesondere in einem Abgasturbolader genutzt werden kann.

Ein weiterer Vorteil besteht darin, dass durch das zwischen dem Abgaskanal und dem Auspuffkrümmer dichtend fixierte Flanschteil auch das damit verbundene Buchsenteil axial unverrutschbar und verdrehfest im Abgaskanal fixiert ist.

Die thermische Isolation erfolgt hier im Wesentlichen durch das Prinzip der Luftspaltisolierung im Isolierspalt.

Anstelle von Luft kann alternativ zumindest in Teilbereichen des Isolierspalts auf der Buchsenteil-Außenwand auch ein thermisches Isolierelement und/oder -material, vorzusweise in der Isolierspaltbreite, angebracht sein, insbesondere als Beschichtung und/oder als aufgesteckte Isoliermaterialbuchse und/oder als z.B. aufgesteckte Isoliermaterialschale(n).

Zweckmäßig wird der Flanschbuchsen-Einsatz einstückig und/oder materialeinheitlich aus einem hitzebeständigen und/oder elastischen Material, insbesondere aus einem metallischen Werkstoff, hergestellt.

Gemäß einer weiteren besonders bevorzugten Ausgestaltung kann zur Ausbildung eines möglichst axial langen Isolierspalts wenigstens eine Sicke im axialen Buchsenteilendbereich gegenüberliegend zum Flanschteil angeordnet werden.

Gemäß einer weiteren besonders bevorzugten Ausgestaltung entspricht die Buchsenteillänge möglichst der Abgaskanallänge im Zylinderkopf.

Das Flanschteil liegt gemäß einer besonders bevorzugten konkreten Ausgestaltung und insbesondere für eine exakte Anordnung und/oder Fixierung in einer Ringnut der Zylinderkopf-Anschlussfläche ein.

Wie bereits zuvor erwähnt, ist das Flanschteil zwischen der Zylinderkopf-Anschlussfläche und der Auspuffkrümmer-Anschlussfläche bevorzugt als Dichtflansch oder als Dichtflansch und zur axialen Buchsenfixierung eingespannt. Hierzu ist erfindungsgemäß der Flanschteil axial mit wenigstens einer umlaufenden, vorzugsweise elastisch ausgebildeten Sicke an der Zylinderkopf-Anschlussfläche, vorzugsweise in der Ringnut der Zylinderkopf-Anschlussfläche, abgestützt. Bevorzugt ragt der Flanschteil hier so axial in Richtung des Auspuffkrümmers ab bzw. steht so über, dass dieser bei der Montage das Flanschteil als Dichtelement einspannt. Zusätzlich zur Sicke kann am Flanschteil aber auch ein in Richtung des Auspuffkrümmers ragender, insbesondere abragender bzw. überstehender, Dichtring vorgesehen werden.

Die thermische Isolierung eines Abgaskanals mit dem erfindungsgemäßen Flanschbuchsen-Einsatz kann insbesondere bei einer Brennkraftmaschine eines Fahrzeugs, insbesondere eines Nutzfahrzeugs, eingesetzt werden.

Anhand einer schematischen Zeichnung wird die Erfindung weiter beispielhaft näher erläutert.

Es zeigen:
- Figur 1: einen Schnitt durch einen Abgaskanals eines Zylinderkopfs mit angeschlossenem Auspuffkrümmer, und
- Figur 2: zwei beispielhafte Ausführungsformen eines in einen Abgaskanal eingesteckten Flanschbuchsen-Einsatzes.

In Figur 1 ist ein Längsschnitt durch einen Abgaskanal 1 eines Zylinderkopfs 2 einer Brennkraftmaschine dargestellt. Der Abgaskanal 1 liegt ausströmseitig nach einem Auslassventil 3 und ist teilweise von kühlmediumdurchströmten Kühlkanälen 4, 5 umgeben.

Der Abgaskanal 1 endet an einer äußeren Zylinderkopf-Anschlussfläche 6, an der hier beispielhaft mittels mehrerer Schraubverbindungen bzw. Verschraubungen 7 ein Auspuffkrümmer 8 mit seiner zugeordneten Auspuffkrümmer-Anschlussfläche 9 abgasdicht angeschlossen ist.

In den Abgaskanal 1 ist in einem geradlinigen Bereich ein Flanschbuchsen-Einsatz 10 eingesetzt, der mit weiteren Details in den Figuren 2a und 2b vergrößert dargestellt ist:
Der Flanschbuchsen-Einsatz 10 ist hier aus einem Buchsenteil 11 und einem endseitigen Flanschteil 12 aufgebaut.

In einer ersten, erfindungsgemäßen Ausführungsform nach Figur 2a (oberer Bereich von Figur 2) weist das Buchsenteil 11 gegenüberliegend zum Flanschteil 12 zwei nebeneinander liegende Sicken 13a, 13b als Abstandshalter und Dichtelemente auf, mit denen das Buchsenteil 11 an der Abgaskanal-Innenwand anliegt. Dadurch wird entsprechend der Sickenhöhe zwischen dem Flanschteil 12 und der Sicke 13b ein thermisch isolierender, umlaufender Isolierspalt 14 als Luftspalt ausgebildet.

In einer zweiten, nicht erfindungsgemäßen Ausführungsform nach Figur 2b (unterer Bereich von Figur 2) ist gegenüberliegend zum Flanschteil 12 nur eine umlaufende Sicke als Abstandshalter und Dichtelement angebracht und das Buchsenteil weist außenseitig ein thermisches Isolierelement und/oder -material, hier beispielsweise eine Beschichtung 16 mit thermisch isolierendem Material, auf, die den Luftspalt der ersten Ausführungsform nach Figur 2a ausfüllt und sich hier lediglich beispielhaft noch in den Bereich des Flanschteils 12 erstreckt. Alternativ zur Beschichtung könnte auch eine aufsteckbare Isoliermaterial-Buche oder wenigstens eine Isoliermaterial- Schale vorgesehen werden, die dann bezüglich des gezeigten Einbauzustandes im Wesentlichen baugleich mit der Beschichtung 16 ausgebildet sind.

Das Flanschteil 12 liegt hier beispielhaft bei beiden Ausführungsformen nach Figur 2a und Figur 2b jeweils in einer Ringnut 17 der Zylinderkopf-Anschlussfläche 6 ein. In der ersten Ausführungsform nach Figur 2a stützt sich der Flanschteil 12 axial mit einer umlaufenden, elastischen Sicke 18 an der Zylinderkopf-Anschlussfläche 6 bzw. in der Ringnut 17 der Zylinderkopf-Anschlussfläche 6 ab und ragt axial in Richtung des Auspuffkrümmers 8 so ab bzw. steht so über, dass dieser bei der Montage das Flanschteil 12 als Dichtelement einspannt. In der Ausführungsform nach Figur 2b ist hier beispielsweise am Flanschteil 12 ein in Richtung des Auspuffkrümmers 8 ragender Dichtring 19, gegebenenfalls materialeinheitlich mit der Beschichtung 16, aufgebracht. Erfindungsgemäß kann der Dichtring 19 in Kombination mit der Sicke 19 verwendet werden, d.h. die Sickenlösung 18 in Verbindung mit der Ausgestaltung im unteren Bereich der Figur 2b.

Mit dem Flanschbuchsen-Einsatz 10 sind hier zwei Funktionen, nämlich die thermische Isolierung des Abgaskanals 1 mit dem Buchsenteil 11 und die Abdichtung des Auspuffkrümmers 8 mit dem Flanschteil 12 in einem einzigen Bauteil kombiniert, dessen Herstellung und Montage auf sehr einfache Weise möglich ist.

### Bezugszeichenliste

- 1: Abgaskanal
- 2: Zylinderkopf
- 3: Auslassventil
- 4: Kühlkanal
- 5: Kühlkanal
- 6: Zylinderkopf-Anschlussfläche
- 7: Verschraubungen
- 8: Auspuffkrümmer
- 9: Auspuffkrümmer-Anschlussfläche
- 10: Flanschbuchsen-Einsatz
- 11: Buchsenteil
- 12: Flanschteil
- 13a, 13b: Sicken
- 14: Isolierspalt
- 15: Sicke
- 16: Beschichtung
- 17: Ringnut
- 18: Sicke
- 19: Dichtring

## Patentansprüche

1. Zylinderkopf mit angeschlossenem Auspuffkrümmer einer Brennkraftmaschine,
wobei der Zylinderkopf (2) wenigstens einen Abgaskanal (1) aufweist, der an einer äußeren Zylinderkopf-Anschlussfläche (6) endet, an der mit einer zugeordneten Auspuffkrümmer-Anschlussfläche (9) der den Abgaskanal (1) weiterführende Auspuffkrümmer (8) angeschlossen ist, vorzugsweise mittels wenigstens einer Schraubverbindung (7) angeschlossen ist,
wobei in den Abgaskanal (1) des Zylinderkopfs (2) ein Flanschbuchsen-Einsatz (10), der ein Buchsenteil (11) und ein endseitiges Flanschteil (12) aufweist, eingesetzt ist,
wobei das Buchsenteil (11) wenigstens eine radial abstehende, umlaufende Sicke (13a, 13b; 15) als Abstandshalter und Dichtelement aufweist, mit der das Buchsenteil (11) an der Abgaskanal-Innenwand anliegt,
wobei das Flanschteil (12) ringscheibenförmig, radial am äußeren Ende des Flanschbuchsen-Einsatzes (10) abragt und zwischen der Zylinderkopf-Anschlussfläche (6) und der Auspuffkrümmer-Anschlussfläche (9) eingespannt ist, dergestalt
dass zwischen der Abgaskanal-Innenwand und der Buchsenteil-Außenwand sowie zwischen dem Flanschteil (12) und einer axial nächstliegenden Sicke (13b) und/oder zwischen zwei axial nebeneinanderliegenden Sicken (13a, 13b) ein von einer Abgasströmung abgekoppelter, thermisch isolierender, umlaufender Isolierspalt (14) mit einer Spaltbreite entsprechend der Sickenhöhe gebildet ist,
**dadurch gekennzeichnet, dass** sich der Flanschteil (12) axial mit wenigstens einer umlaufenden, vorzugsweise elastisch ausgebildeten, Sicke (18) an der Zylinderkopf-Anschlussfläche (6) abstützt.

2. Zylinderkopf nach Anspruch 1, **dadurch gekennzeichnet, dass** der Flanschbuchsen-Einsatz (10) einstückig und/oder materialeinheitlich aus einem hitzebeständigen und/oder elastischen Material, insbesondere aus einem metallischen Werkstoff, hergestellt ist.

3. Zylinderkopf nach Anspruch 1 oder Anspruch 2, **dadurch gekennzeichnet, dass** zumindest in Teilbereichen des Isolierspalts (14) auf der Buchsenteil-Außenwand ein thermisches Isolierelement und/oder -material (16), vorzugsweise in der Isolierspaltbreite, angebracht ist

4. Zylinderkopf nach Anspruch 3, **dadurch gekennzeichnet, dass** das thermische Isolierelement und/oder -material (16) durch eine Beschichtung und/oder durch eine, vorzugsweise aufgesteckte, Isoliermaterial-Buchse und/oder durch wenigstens eine, vorzugsweise aufgesteckte, Isoliermaterial-Schale ausgebildet ist.

5. Zylinderkopf nach einem der vorhergehenden Ansprüche, **dadurch gekennzeichnet, dass** wenigstens eine Sicke (13a; 15) im axialen Buchsenteilendbereich gegenüberliegend zum Flanschteil (12) angeordnet ist.

6. Zylinderkopf nach einem der vorhergehenden Ansprüche, **dadurch gekennzeichnet, dass** die Buchsenteillänge im Wesentlichen der Abgaskanallänge im Zylinderkopf (2) entspricht.

7. Zylinderkopf nach einem der vorhergehenden Ansprüche, **dadurch gekennzeichnet, dass** das Flanschteil (12) in einer Ringnut (17) der Zylinderkopf-Anschlussfläche (6) einliegt.

8. Zylinderkopf nach einem der vorhergehenden Ansprüche, **dadurch gekennzeichnet, dass** das Flanschteil (12) zwischen der Zylinderkopf-Anschlussfläche (6) und der Auspuffkrümmer-Anschlussfläche (9) als Dichtflansch und zur axialen Buchsenfixierung eingespannt ist.

9. Zylinderkopf nach Anspruch 8, **dadurch gekennzeichnet, dass** der Flanschteil (12) axial in Richtung des Auspuffkrümmers (8) abragt, so dass dieser bei der Montage das Flanschteil (12) als Dichtelement einspannt.

10. Zylinderkopf nach Anspruch 8 oder 9, **dadurch gekennzeichnet, dass** am Flanschteil (12) ein in Richtung des Auspuffkrümmers (8) ragender, insbesondere abragender, Dichtring (19) vorgesehen ist,

11. Fahrzeug, insbesondere Nutzfahrzeug, mit einer Brennkraftmaschine mit einem Zylinderkopf (2) mit angeschlossenem Auspuffkrümmer (8) nach einem der vorhergehenden Ansprüche.

## Claims

1. A cylinder head with connected exhaust manifold of an internal combustion engine,
wherein the cylinder head (2) has at least one exhaust duct (1) which ends at an outer cylinder head connecting face (6) to which the exhaust manifold (8), which forms a continuation of the exhaust duct (1), is connected with an assigned exhaust manifold connecting face (9), preferably by means of at least one screw connection (7),
wherein a flange bushing insert (10), which has a bushing part (11) and an end-side flange part (12), is inserted into the exhaust duct (1) of the cylinder head (2),
wherein the bushing part (11) has at least one radially protruding, circumferential bead (13a, 13b; 15) as a spacer and sealing element with which the bushing part (11) bears against the exhaust duct inner wall,
wherein the flange part (12) projects in an annular disc shape radially at the outer end of the flange bushing insert (10) and is clamped between the cylinder head connecting face (6) and the exhaust manifold connecting face (9) in such a manner
that a circumferential insulating gap (14) which is uncoupled from an exhaust gas flow and is thermally insulating with a gap width corresponding to the bead height is formed between the exhaust duct inner wall and the bushing part outer wall as well as between the flange part (12) and an axially adjacent bead (13b) and/or between two beads (13a, 13b) lying axially next to one another,
**characterized in that** the flange part (12) is supported axially with at least one circumferential, preferably elastically formed bead (18) on the cylinder head connecting face (6).

2. The cylinder head according to Claim 1, **characterized in that** the flange bushing insert (10) is produced in one piece and/or of uniform material from a heat-resistant and/or elastic material, in particular from a metallic substance.

3. The cylinder head according to Claim 1 or Claim 2, **characterized in that** a thermal insulating element and/or material (16) is fitted at least in partial regions of the insulating gap (14) on the bushing part outer wall, preferably in the insulating gap width.

4. The cylinder head according to Claim 3, **characterized in that** the thermal insulating element and/or material (16) is formed by a coating and/or by an insulating material bushing, preferably pushed on, and/or by at least one insulating material shell, preferably pushed on.

5. The cylinder head according to any one of the preceding claims, **characterized in that** at least one bead (13a; 15) is arranged in the axial bushing part end region opposite the flange part (12).

6. The cylinder head according to any one of the preceding claims, **characterized in that** the bushing part length corresponds substantially to the exhaust duct length in the cylinder head (2).

7. The cylinder head according to any one of the preceding claims, **characterized in that** the flange part (12) lies in an annular groove (17) of the cylinder head connecting face (6).

8. The cylinder head according to any one of the preceding claims, **characterized in that** the flange part (12) is clamped between the cylinder head connecting face (6) and the exhaust manifold connecting face (9) as a sealing flange or as a sealing flange and for axial bushing fixing.

9. The cylinder head according to Claim 8, **characterized in that** the flange part (12) projects axially in the direction of the exhaust manifold (8) so that it clamps the flange part (12) as a sealing element during mounting.

10. The cylinder head according to Claim 8 or 9, **characterized in that** a sealing ring (19) which protrudes, in particular projects, in the direction of the exhaust manifold (8) is provided on the flange part (12).

11. A vehicle, in particular utility vehicle, with an internal combustion engine with a cylinder head (2) with connected exhaust manifold (8) according to any one of the preceding claims.

## Revendications

1. Culasse pourvue d'un collecteur d'échappement raccordé d'un moteur à combustion interne,
dans laquelle la culasse (2) présente au moins un canal de gaz d'échappement (1), qui se termine à une face extérieure de raccordement de culasse (6), à laquelle le collecteur d'échappement (8) prolongeant le canal de gaz d'échappement (1) est raccordé par une face de raccordement de collecteur d'échappement associée (9), de préférence est raccordé au moyen d'au moins un assemblage vissé (7),
dans laquelle un insert de douille à bride (10), qui présente une partie de douille (11) et une partie de bride d'extrémité (12), est introduit dans le canal de gaz d'échappement (1) de la culasse (2),
dans laquelle la partie de douille (11) présente au moins une moulure périphérique (13a, 13b; 15) radialement saillante, comme élément d'écartement et élément d'étanchéité, avec laquelle la partie de douille (11) est appliquée sur la paroi intérieure du canal de gaz d'échappement,
dans laquelle la partie de bride (12) en forme de disque annulaire est saillante radialement à l'extrémité extérieure de l'insert de douille à bride (10) et est serrée entre la face de raccordement de culasse (6) et la face de raccordement de collecteur d'échappement (9), de telle manière
qu'une fente isolante périphérique (14), thermiquement isolante, découplée d'un écoulement de gaz d'échappement, soit formée avec une largeur de fente correspondant à la hauteur de la moulure entre la paroi intérieure du canal de gaz d'échappement et la paroi extérieure de la partie de douille ainsi qu'entre la partie de bride (12) et une moulure axialement très proche (13b) et/ou entre deux moulures (13a, 13b) formées axialement l'une à côté de l'autre,
**caractérisée en ce que** la partie de bride (12) s'appuie axialement avec au moins une moulure périphérique (18), de préférence sous forme élastique, sur la face de raccordement de culasse (6).

2. Culasse selon la revendication 1, **caractérisée en ce que** l'insert de douille à bride (10) est réalisé en une seule pièce et/ou en une seule matière en une matière résistant à la température et/ou élastique, en particulier en un matériau métallique.

3. Culasse selon la revendication 1 ou la revendication 2, **caractérisée en ce qu'**un élément et/ou un matériau thermiquement isolant (16) est placé au moins dans des régions partielles de la fente isolante (14) sur la paroi extérieure de la partie de douille, de préférence dans la largeur de la fente isolante.

4. Culasse selon la revendication 3, **caractérisée en ce que** l'élément et/ou le matériau thermiquement isolant (16) est formé par un revêtement et/ou par une douille en matière isolante, de préférence engagée, et/ou par au moins une coque en matière isolante, de préférence engagée.

5. Culasse selon l'une quelconque des revendications précédentes, **caractérisée en ce qu'**au moins une moulure (13a; 15) est disposée dans la région axiale de la partie de douille située à l'opposé de la partie de bride (12).

6. Culasse selon l'une quelconque des revendications précédentes, **caractérisée en ce que** la longueur de la partie de douille correspond essentiellement à la longueur du canal de gaz d'échappement dans la culasse (2).

7. Culasse selon l'une quelconque des revendications précédentes, **caractérisée en ce que** la partie de bride (12) est logée dans une rainure annulaire (17) de la face de raccordement de culasse (6).

8. Culasse selon l'une quelconque des revendications précédentes, **caractérisée en ce que** la partie de bride (12) est serrée entre la face de raccordement de culasse (6) et la face de raccordement de collecteur d'échappement (9) sous forme de bride d'étanchéité et assurant la fixation axiale de la douille.

9. Culasse selon la revendication 8, **caractérisée en ce que** la partie de bride (12) est saillante axialement en direction du collecteur d'échappement (8), de telle manière que celui-ci serre lors du montage la partie de bride (12) sous forme d'élément d'étanchéité.

10. Culasse selon une revendication 8 ou 9, **caractérisée en ce qu'**il est prévu sur la partie de bride (12) un anneau d'étanchéité (19), en particulier saillant, s'étendant en direction du collecteur d'échappement (8).

11. Véhicule, en particulier véhicule utilitaire, avec un moteur à combustion interne doté d'une culasse (2) pourvue d'un collecteur d'échappement (8) selon l'une quelconque des revendications précédentes.
